# DEMANDE DE BREVET EUROPEEN

(11) **EP 0 050 379 A1**
(43) Date de publication de la demande: **28.04.1982**
(21) Numéro de dépôt: 81200977.7
(22) Date de dépôt: 02.09.1981
(51) Int. Cl.: F41C 3/00, F41C 5/00, F41C 19/00

(54) **Ressort de chien pour pistolets et similaires et pistolets équipés d'un tel ressort**

(30) Priorité: 16.10.1980 BE 2058810
(71) Demandeur: FABRIQUE NATIONALE HERSTAL en abrégé FN Société Anonyme, B-4400 Herstal (BE)
(72) Inventeur: Bourlet, Maurice V., B-4000 Liège (BE); Storder, Jean-Pierre H., B-5100 Namur (BE)
(74) Mandataire: Bockstael, Daniel

(57) **Abrégé**

Ressort de chien pour pistolets et similaires, caractérisé en ce qu'il est constitué par un fil (1) enroulé sous forme d'au moins une hélice (2, 3) se prolongeant de part et d'autre par un brin, l'un de ces brins (4) étant destiné à prendre appui sur le chien (9) et l'autre (5, 6) sur une partie de la carcasse (7) de l'arme.

## Description

La présente invention concerne un ressort de chien pour pistolets et similaires, ainsi que des pistolets équipés de ce ressort.

Dans la plupart des pistolets connus, le ressort de chien est hélicoïdal et est inséré dans un logement prévu à cet effet dans la carcasse, parallèlement au logement du chargeur. Ce ressort agit sur le mécanisme d'armement à l'intervention d'une tige montée coaxialement audit ressort.

Cette disposition connue complique le montage de l'arme, tout en en augmentant le coût et le poids. En outre, elle interdit la réalisation d'une crosse courte, souvent désirable pour des armes de poche.

La présente invention a pour but de pallier ces inconvénients.

Ce but est atteint, conformément à l'invention, par un ressort constitué par un fil enroulé sous forme d'au moins une hélice se prolongeant de part et d'autre par un brin, l'un de ces brins étant destiné à prendre appui sur le chien et l'autre sur une partie de la carcasse de l'arme.

Ce ressort est destiné à être monté dans l'arme de sorte que sa partie hélicoïdale soit enfilée autour d'un axe parallèle à l'axe du chien, l'extrémité au moins d'un desdits brins venant prendre appui sur le chien et l'autre brin sur la carcasse de l'arme.

Dans une forme préférée de l'invention, ledit fil est enroulé sous forme de deux hélices coaxiales dont deux extrémités sont réunies par un brin de fil substantiellement en forme de U et dont les deux autres extrémités se prolongent chacune par un brin libre.

Pour plus de clarté, une forme de réalisation de l'invention est décrite plus en détail ci-après, sans aucun caractère restrictif, référence étant faite aux dessins annexés, dans lesquels :
la figure 1 est une vue de face d'un ressort de chien selon l'invention; et
la figure 2 est une vue schématique d'un pistolet équipé du chien selon la figure 1.

Comme représenté, un ressort 1 selon l'invention est réalisé, dans cet exemple, par un fil enroulé sous forme de deux hélices coaxiales 2 et 3 réunies par un brin de fil 4 en forme de U et se prolongeant chacune par un brin libre en forme de L, respectivement 5 et 6.

A la figure 2 ont été représentés quelques éléments d'un pistolet automatique afin d'illustrer le montage du ressort selon la figure 1.

L'arme représentée comporte une carcasse 7 dont la partie crosse forme un logement pour un chargeur 8.

Sur cette carcasse est pivotée un chien 9, autour de l'axe 10.

Le ressort 1 est monté de manière telle que ses hélices 2 et 3 entourent un axe 11, porté par la carcasse 7 et s'étendant parallèlement à l'axe 10 du chien 9. Le brin 4 vient prendre appui sur ce dernier, tandis que les branches 5 et 6 viennent s'appuyer sur la carcasse 7, plus particulièrement sur la branche externe de la partie crosse de cette dernière.

La figure 2 montre clairement la simplification obtenue par rapport aux dispositions classiques mentionnées ci-avant.

Comme le ressort 1 agit directement sur le chien, sans élément intermédiaire, une accélération plus rapide de ce dernier est obtenue, lors de l'actionnement de la détente 12, de par la masse relativement faible du ressort 1.

On voit également que l'utilisation d'un ressort selon l'invention permet de réaliser aisément une arme à crosse courte, vu le faible encombrement dudit ressort.

Il est évident que des modifications de forme peuvent être apportées au ressort susdécrit, au prorata de la morphologie de l'arme à équiper.

## Revendications

1.- Ressort de chien pour pistolets et similaires, caractérisé en ce qu'il est constitué par un fil (1) enroulé sous forme d'au moins une hélice (2, 3) se prolongeant de part et d'autre par un brin (4, 5), l'un de ces brins (4) étant destiné à prendre appui sur le chien (9) et l'autre sur une partie de la carcasse (7) de l'arme.

2.- Ressort de chien selon la revendication 1, caractérisé en ce que ledit fil est enroulé sous forme de deux hélices (2, 3) coaxiales dont deux extrémités sont réunies par un brin de fil (4) substantiellement en forme de U et dont les deux autres extrémités se prolongent chacune par un brin libre (5, 6).

3.- Pistolet, caractérisé en ce qu'il est équipé d'un ressort (1, 6) selon la revendication 1 ou 2.

4.- Pistolet selon la revendication 3, du type comprenant une carcasse (7) portant un axe (10) autour duquel est pivoté un chien (9), caractérisé en ce que ladite carcasse (7) porte un axe (11) parallèle à celui du chien, cet axe traversant l'hélice ou les deux hélices (2, 3) dudit ressort, le brin (4) en U de ce dernier prenant appui sur le chien (9) et les brins libres sur la carcasse (7), ou inversement.
